# EUROPÄISCHE PATENTSCHRIFT

(11) **EP 2 487 425 B1**
(45) Veröffentlichungstag und Bekanntmachung des Hinweises auf die Patenterteilung: **09.10.2019**
(21) Anmeldenummer: 11009392.9
(22) Anmeldetag: 28.11.2011
(51) Int. Cl.: F24D 3/08, F24D 11/02, F24D 17/02, F24H 4/02

(54) **Vorrichtung zum Erzeugen von Warmwasser**
Device for producing hot water
Dispositif de production d'eau chaude

(30) Priorität: 14.02.2011 DE 102011011210
(43) Veröffentlichungstag der Anmeldung: 15.08.2012
(73) Patentinhaber: WILO SE, 44263 Dortmund (DE)
(72) Erfinder: Marko, Armin, 45500 Gien (FR); Baali, Mohamed, 18410 Argent sur Sauldre (FR); Bequet, Pierre, 18700 Oizon (FR); Merscheim, Thomas, 59505 Bad Sassendorf (DE); Golüke, Wilfried, 33034 Brakel (DE); Schiefelbein, Kai, Dr., 37671 Höxter (DE); Brugmann, Johannes, Dr., 37671 Höxter (DE); Schaumlöffel, Michael, 37671 Höxter (DE)
(74) Vertreter: Cohausz Hannig Borkowski Wißgott

(56) Entgegenhaltungen:
- EP-A1- 1 906 107
- EP-A2- 2 159 494
- DE-A1- 10 018 046
- DE-C2- 2 644 372
- DE-U1-202009 008 908

## Beschreibung

Die Erfindung betrifft eine Vorrichtung zum Erzeugen von Warmwasser für Heizungs- und Brauchwasserzwecke in Gebäuden mit einer Wärmepumpe, durch die Wärme der Umwelt entnommen wird, wobei die Wärmepumpe der Umgebung insbesondere der Abluft, der Umgebungsluft, der Erdwärme und/oder dem Grundwasser Wärme über einen ersten Wärmetauscher entnimmt und in der Temperatur erhöht über einen zweiten Wärmetauscher einem eine Pumpe aufweisenden Heizkreislauf zuführt, durch den Wärme den Heizflächen und dem Brauchwasser zugeführt wird.

Es ist bekannt, die Umwälzpumpen in Wärmepumpen in einer diskreten Weise zuzuordnen. Das Standard-Inline-Gehäuse der Umwälzpumpe ist mit Kupferrohren mit Muttern verbunden. Zusätzliche Funktionen und Anschlüsse sind hinzugefügt und mit den Kupferrohren verschweißt. Schließlich sind die Kupferrohre mit dem Plattenwärmetauscher verschweißt oder verschraubt. Durch diese Befestigung von Pumpe und Wärmetauscher in einem Abstand werden große Außenabmessungen geschaffen. Ferner ist es Stand der Technik, einen Plattenwärmetauscher auf der Saugseite der Pumpe anzuschließen. Eine Vorrichtung gemäß dem Oberbegriff des Anspruchs 1 ist aus der Patentschrift EP2159494 A2 bekannt.

Aufgabe der Erfindung ist es, eine Vorrichtung der eingangs genannten Art mit geringen Außenabmessungen, geringerem Gewicht, niedrigeren Kosten und einfacher Montage zu schaffen.

Diese Aufgabe wird erfindungsgemäß durch die Merkmale der unabhängigen Anspruchs 1 gelöst.

Die Erfindung integriert in das Pumpengehäuse zusätzliche Funktionen und vermeidet das Kupferrohr durch eine direkte Verbindung des Pumpengehäuses mit dem Plattenwärmetauscher.

Die Vorteile der Erfindung sind:
- Eine kompakte Baueinheit mit geringen Außenabmessungen und damit weniger Platzbedarf,
- weniger Komponenten,
- niedrigere Kosten,
- schnellere Montage,
- weniger Gewicht.

Im Gegensatz zu einem an einer Wand hängenden Kessel ist der Wärmetauscher einer Wärmepumpe der "primäre Wärmetauscher", da er die Kalorien aus dem kondensierenden Kältemittel der Wärmepumpe holt. Um die Kondensation des Kältemittels im Plattenwärmetauscher zu erreichen, muss der entsprechende Mediumstrom von oben nach unten fließen. Das Zentralheizungswasser muss deshalb im Gegenstrom von unten nach oben in dem Plattenwärmetauscher fließen. Um diese Anordnung zu ermöglichen, steht der Plattenwärmetauscher an der Wärmepumpe und die Umwälzpumpe ist kopfüber montiert, das heißt, es pumpt das Heizungswasser in den unteren Anschluss des Plattenwärmetauschers. Ein wichtiger Schritt der Erfindung ist daher eine direkte Verbindung von der Druckseite des Pumpengehäuses zum Plattenwärmetauscher. Bei bekannten Heizkesseln ist dagegen der Plattenwärmetauscher auf der Saugseite des Pumpengehäuses montiert.

Um die angestrebte Funktion Integration und Platzsparen zu erhalten, ist das Pumpengehäuse mit dem Plattenwärmetauscher verbunden durch einen Clip, befestigt auf einer male Metall-Verbindung des Plattenwärmetauschers.

Um eine gute und stabile Fixierung der Umwälzpumpe an dem Plattenwärmetauscher zu erhalten, gibt es eine zusätzliche Lagefixierung an dem Pumpengehäuse. Diese Fixierung ist direkt geschraubt an dem aufgeschweißten Bolzen am Plattenwärmetauscher oder an einem zusätzlichen Blechteil, das sowohl den Plattenwärmetauscher als auch die Umwälzpumpe befestigt.

Um eine Entleerung des Wärmetauschers zu erreichen, ist die Druckseite des Pumpengehäuses mit einem Ablassventil versehen, um das Heizungswasser an der tiefsten Stelle des Pumpengehäuses abzulassen. Das Ablassventil ist so gestaltet, dass zum Öffnen und Schließen eine Viertelumdrehung ausreicht und bietet ein leichtes Öffnen und eine Kosten und Platz sparende Verbindung.

Vorteilhafte Ausführungen sind in den Unteransprüchen aufgeführt.

Ein Ausführungsbeispiel ist in den Zeichnungen dargestellt und wird im Folgenden näher beschrieben. Es zeigen
- Fig. 1: ein schematisches Schaltbild der Vorrichtung und
- Fig. 2: den zweiten Wärmetauscher mit direkt angeschlossener Pumpe.

Die Vorrichtung zum Erzeugen von Warmwasser für Heizungs- und Brauchwasserzwecke in Gebäuden weist eine Wärmepumpe auf mit einem in einem Kreislauf 1 durch einen Kompressor 2 umgepumpten Fluid, wobei im Kreislauf 1 ein die Wärme aus einem Umweltkreislauf 3 aufnehmender erster Wärmetauscher I, ein die Wärme an einen Heizkreislauf 5 abgebender zweiter Wärmetauscher II und eine zwischen den Wärmetauschern befindliche Drossel 7 angeordnet sind. Hierbei arbeitet der erste Wärmetauscher I als Verdampfer und der zweite Wärmetauscher II als Kondensator.

Der durch den ersten Wärmetauscher I geführte Umweltkreislauf 3 besitzt eine Pumpe 8, die das Fluid im Umweltkreislauf 3 umpumpt, wobei der Umweltkreislauf Rohrschlangen 9 bzw. einen Wärmetauscher aufweist, durch die/den die Wärme aus der Umgebung, d. h. aus der Umgebungsluft, dem Erdreich, dem Grundwasser oder aus der Abluft eines Gebäudes entnommen wird.

Der durch den zweiten Wärmetauscher II geführte Heizkreislauf 5 besitzt eine das Heizungswasser umwälzende Pumpe 10 und ist durch Heizflächen bildende Konvektoren (Heizkörper, Fußbodenheizung 11) geführt, die ein Gebäude erwärmen. Ferner ist am Heizkreislauf 5 als Bypass ein zweiter Heizkreislauf 12 abgezweigt, der mit einer Rohrschlange 13 durch einen Trinkwassertank 14 verläuft.

Die Pumpe 10 des Heizkreislaufes 5 ist mit ihrem Auslassstutzen 10a direkt ohne eine Zwischenleitung am Einlass IIa der Seitenwand IIb des zweiten Wärmetauschers II angeschlossen bzw. befestigt, so dass der zweite Wärmetauscher II und die Pumpe 10 eine kompakte Einheit bilden, wie dies Fig. 2 zeigt. Ein sicherer Halt der Pumpe 10 am Wärmetauscher II ist dadurch gegeben, dass an der Seitenwand IIb ein Bolzen B vorsteht, an dem ein am Pumpengehäuse vorstehendes Blechteil 10b angeschraubt ist. Stattdessen oder zusätzlich kann die direkte Befestigung der Pumpe an der Wärmetauscherwand IIb auch durch rastenden Formschluss insbesondere durch einen Clip erfolgen. Eine Übertragung von durch die Pumpe 10 erzeugte Schwingungen auf den zweiten Wärmetauscher II wird verhindert durch ein Dämpfungselement zwischen der Befestigung von Pumpe und Wärmetauscher.

Ferner ist an der Druckseite der Pumpe ein Ablassventil 16 als Entleerungshahn angeschlossen.

Die Wärmepumpe 1, 2 7 ist mit den zwei Wärmetauschern I, II und der Umweltkreislauf 3 mit seiner Pumpe 8 und allen Ventilen, Sensoren und Anschlüssen und der Heizkreislauf 5 mit seiner Pumpe 10 und allen Ventilen, Sensoren und Anschlüssen in einem einzigen Gehäuse 17 angeordnet. An der Außenseite des Gehäuses 17 ist der zur Umwelt führende Teil des Umweltkreislaufes 3 und der zu den Heizflächen und insbesondere zur Trinkwassererwärmung führende Teil des Heizkreislaufes 5 angeschlossen.

Zwischen den beiden Sauganschlüssen ist eine Anschlussmöglichkeit für einen Temperatursensor integriert, der es erlaubt, die Rücklauftemperatur des kalten Heizungswassers vor dem Erreichen des Plattenwärmetauschers zu messen. Diese Daten werden benötigt, um den Kompressor der Wärmepumpe in optimaler Weise arbeiten zu lassen.

Weitere Verbindungen und Funktionen können dem Pumpengehäuse zugefügt werden, wie zum Beispiel ein Überdruckventil, ein Drucksensor, 3-Wege-Ventile, die ein aktives Zwischenschalten zwischen den beiden Saug-Verbindungen erlauben, eine Entlüftungskammer, um potentielle Luftblasen aus dem Wasserstrom zu trennen, sogar ein Durchflusssensor ist denkbar und von Vorteil.

Das beschriebene integrierte Pumpengehäuse wird ebenfalls im Umweltkreislauf 3 verwendet und ist dort mit den schon genannten Integrationsvorteilen am Wärmetauscher I direkt befestigt.

## Patentansprüche

1. Vorrichtung zum Erzeugen von Warmwasser für Heizungs- und Brauchwasserzwecke in Gebäuden mit einer Wärmepumpe (1, 2, 7), durch die Wärme der Umwelt entnommen wird, und einer Pumpe (10) eines Heizkreislaufs (5), wobei die Wärmepumpe (1, 2, 7) einen ersten Wärmetauscher (I) zur Entnahme von Wärme aus der Umgebung insbesondere der Abluft, der Umgebungsluft, der Erdwärme und/oder dem Grundwasser und einen zweiten Wärmetauscher (II) aufweist, um in der Temperatur erhöhte Wärme dem Heizkreislauf (5) zuzuführen, durch den Wärme den Heizflächen (11) und dem Brauchwasser (14) zugeführt wird, **dadurch gekennzeichnet, dass** die Pumpe (10) des Heizkreislaufes (5) mit ihrem Auslassstutzen (10a) direkt ohne ein Zwischenrohr am unteren Einlass (IIa) des zweiten Wärmetauschers (II) befestigt ist, und dass der zweite Wärmetauscher (II) der Wärmepumpe und die Pumpe (10) des Heizkreislaufes (5) und Ventile und Sensoren eine einzige kompakte Baueinheit bilden.

2. Vorrichtung nach Anspruch 1, **dadurch gekennzeichnet, dass** die Pumpe (10) des Heizkreislaufes (5) zusätzlich an einem am zweiten Wärmetauscher (II) vorstehenden Bolzen (B) insbesondere über einen Clip befestigt ist.

3. Vorrichtung nach Anspruch 1, **dadurch gekennzeichnet, dass** die Pumpe (10) des Heizkreislaufes (5) zusätzlich über ein Blechteil (10b) am zweiten Wärmetauscher (II) befestigt ist.

4. Vorrichtung nach einem der Ansprüche 1 bis 3, **dadurch gekennzeichnet, dass** zwischen der Pumpe (10) des Heizkreislaufes (5) und dem zweiten Wärmetauscher (II) ein Dämpfungselement angeordnet ist.

5. Vorrichtung nach einem der vorherigen Ansprüche, **dadurch gekennzeichnet, dass** die Baueinheit Anschlüsse für den Heizkreislauf (5), einen Trinkwassererwärmungskreislauf (12, 13) und einen Entleerhahn (16) aufweist.

6. Vorrichtung nach einem der vorherigen Ansprüche, **dadurch gekennzeichnet, dass** die Wärmetauscher (I, II) Plattenwärmetauscher im Gegenstrom sind.

7. Vorrichtung nach einem der vorherigen Ansprüche, **dadurch gekennzeichnet, dass** die Wärmepumpe (1, 2, 7) mit den zwei Wärmetauschern (I, II) und ein Umweltkreislauf (3) mit seiner Pumpe (8) und allen Ventilen, Sensoren und Anschlüssen und der Heizkreislauf (5) mit seiner Pumpe (10) und allen Ventilen, Sensoren und Anschlüssen in einem einzigen Gehäuse (17) angeordnet sind, an dem von außen der zur Umwelt führende Teil des Umweltkreislaufes (3) und der zu den Heizflächen und insbesondere zur Trinkwassererwärmung führende Teil des Heizkreislaufes (5) angeschlossen wird.

8. Vorrichtung nach Anspruch 7, bei dem das beschriebene integrierte Pumpengehäuse (17) ebenfalls im Umweltkreislauf (3) verwendet wird und dort, mit den schon genannten Integrationsvorteilen, am Wärmetauscher (I) direkt befestigt ist.

## Claims

1. Device for producing hot water for heating and tap water purposes in buildings, with a heat pump (1, 2, 7) that takes heat from the surroundings and a pump (10) of a heating circuit (5), whereby the heat pump (1, 2, 7) encompasses a first heat exchanger (I) to take heat from the environment - in particular the exhaust air, ambient air, ground heat and/or groundwater - and a second heat exchanger (II) to supply higher heat to the heating circuit (5) that supplies the heat to the heating surfaces (11) and tap water (14), **characterised by** the pump (10) of the heating circuit (5) with its discharge port (10a) being mounted directly on the lower inlet (IIa) of the second heat exchanger (II) with no intermediate pipe and the second heat exchanger (II), heat pump and the pump (10) of the heating circuit (5) and the valves and sensors forming a single compact assembly.

2. Device according to claim 1, **characterised by** the pump (10) of the heating circuit (5) being additionally mounted to a bolt (B) protruding on a second heat exchanger (II), in particular using a clip.

3. Device according to claim 1, **characterised by** the pump (10) of the heating circuit (5) being additionally mounted using a sheet metal part (10b) on a second heat exchanger (II).

4. Device according to one of the claims 1 through 3, **characterised by** a damping element arranged between the pump (10) of the heating circuit (5) and the second heat exchanger (II).

5. Device according to one of the preceding claims, **characterised by** the assembly having connections for the heating circuit (5), a drinking water heating circuit (12, 13) and a drain valve (16).

6. Device according to one of the preceding claims, **characterised by** the heat exchangers (I, II) being counter-flow plate heat exchangers.

7. Device according to one of the preceding claims, **characterised by** the heat pump (1, 2, 7) with the two heat exchangers (I, II) and an environmental circuit (3) with its pump (8) and all valves, sensors and connections and the heating circuit (5) with its pump (10) and all valves, sensors and connections being arranged in a single housing (17), to which the element of the environmental circuit (3) leading to the environment and the element leading to the heating surfaces and in particular the element of the heating circuit (5) leading to drinking water heating are connected from the outside.

8. Device according to claim 7, in which the described integrated pump housing (17) is also used in the environmental circuit (3), where it is mounted directly on the heat exchanger (I) with the previously named integration advantages.

## Revendications

1. Dispositif de préparation d'eau chaude pour chauffage et eau chaude sanitaire en bâtiment avec une pompe à chaleur (1, 2, 7), extrayant la chaleur de l'environnement, et une pompe (10) d'un circuit de chauffage (5), sachant que la pompe à chaleur (1, 2, 7) est équipée d'un premier échangeur thermique (I) destiné à la récupération de la chaleur de l'environnement, en particulier de l'air sortant, de l'air environnant, de l'énergie géothermique et/ou de la nappe phréatique et d'un second échangeur thermique (II), pour conduire la chaleur dont la température est augmentée dans le circuit de chauffage (5), qui la communique aux surfaces de chauffage (11) et à l'eau chaude sanitaire (14), **caractérisé en ce que** la pompe (10) du circuit de chauffage (5) avec son embout d'évacuation (10a) est fixée sans conduite intermédiaire sur l'entrée inférieure (IIa) du second échangeur thermique (II), et que le second échangeur thermique (II) de la pompe à chaleur, la pompe (10) du circuit de chauffage (5), les valves et les capteurs forment une unité compacte.

2. Dispositif selon la revendication 1, **caractérisé en ce que** la pompe (10) du circuit de chauffage (5) est en plus fixée en particulier avec un clip à un goujon (B) en saillie du second échangeur thermique (II).

3. Dispositif selon la revendication 1, **caractérisé en ce que** la pompe (10) du circuit de chauffage (5) est en plus fixée avec une pièce en tôle (10b) au second échangeur thermique (II).

4. Dispositif selon l'une des revendications 1 à 3, **caractérisé en ce qu'**un élément amortisseur est placé entre la pompe (10) du circuit de chauffage (5) et le second échangeur thermique (II).

5. Dispositif selon l'une des revendications précédentes, **caractérisé en ce que** l'unité est équipée de raccords pour le circuit de chauffage (5), un circuit de production d'eau chaude sanitaire (12, 13) et d'un robinet de vidange (16).

6. Dispositif selon l'une des revendications précédentes, **caractérisé en ce que** les échangeurs thermiques (I, II) sont des échangeurs thermiques à plateaux placés à contre-courant.

7. Dispositif selon l'une des revendications précédentes, **caractérisé en ce que** la pompe à chaleur (1, 2, 7) avec les deux échangeurs thermiques (I, II), un circuit extérieur (3) avec sa pompe (8) et toutes les valves, tous les capteurs et tous les raccords et le circuit de chauffage (5) avec sa pompe (10) et toutes les valves, tous les capteurs et tous les raccords sont réunis dans un même corps de pompe (17) auquel sont raccordés, de l'extérieur, la partie du circuit de chauffage (3) conduisant vers l'environnement et la partie du circuit de chauffage (5) conduisant vers les surfaces de chauffage et, en particulier, vers le dispositif de production d'eau chaude sanitaire.

8. Dispositif selon la revendication 7, dans lequel le corps de pompe intégré (17) décrit ci-dessus est aussi utilisé dans le circuit extérieur (3) où il est directement fixé à l'échangeur thermique (I), avec tous les avantages liés à l'intégration précités.
